# EUROPÄISCHE PATENTSCHRIFT

(11) **EP 0 004 613 B1**
(45) Veröffentlichungstag und Bekanntmachung des Hinweises auf die Patenterteilung: **22.09.1982**
(21) Anmeldenummer: 79100887.3
(22) Anmeldetag: 23.03.1979
(51) Int. Cl.: C21C 5/48

(54) **Konverter mit einem abnehmbaren Boden**
Converter with a detachable floor
Convertisseur à fond démontable

(30) Priorität: 05.04.1978 AT 2382/78
(43) Veröffentlichungstag der Anmeldung: 17.10.1979
(73) Patentinhaber: VOEST-ALPINE Aktiengesellschaft, A-4010 Linz (AT); UNION SIDERURGIQUE DU NORD ET DE L'EST DE LA FRANCE par abréviation "USINOR", 92800 Puteaux (FR)
(72) Erfinder: Eysn, Manfred, Ing., A-4020 Linz (AT); Meyer, Daniel, F-54230 Neuves Maisons (FR)
(74) Vertreter: Glawe, Delfs, Moll & Partner

## Beschreibung

Die Erfindung betrifft einen Konverter mit einem abnehmbaren Boden, der mittels einer Anzahl um seinen Umfang angeordneter, wippenförmig ausgebildeter Spannhebel an dem Konvertermantel bzw. an einer damit verbundenen Stützkonstruktion befestigt ist, wobei die Spannhebel aus der bzw. in die Eingriffs-. stellung mit dem Boden verschiebbar sind.

Um bei dieser Konstruktion den Boden mit nur wenig freien Raum beanspruchenden Mitteln befestigen und Formabweichungen des Bodens berücksichtigen zu können, wurde nach einem noch nicht zum Stand der Technik gehörenden Vorschlag (DE-A-2 737 960) vorgesehen, daß die dem Konvertermantel zugewandten Enden der Spannhebel gegen den Konvertermantel bzw. gegen die Stützkonstruktion durch Spannmittel, Insbesondere Spannschrauben abgestützt sind.

Da jedoch die Arbeitsbedingungen im Bereich des Konverterbodens wegen schlechter Zugänglichkeit, Hitze, Staub usw. ungünstig sind, besteht das Bestreben, die zum Lösen und Befestigen des Konverterbodens erforderlichen Manipulationen und den damit verbundenen Kraftaufwand auf ein Minimum zu reduzieren.

Die Erfindung betrifft eine Verbesserung bzw. weitere Ausbildung der oben angeführten Konstrukticn. Die Aufgabe besteht darin, eine Längsverschiebung des Spannhebels mit geringem Kraftaufwand durchzuführen, indem das Spannmittel sowohl zum Spannen als auch zum Freigeben des Spannhebels aus der Haltestellung verwendet werden kann.

Diese Aufgabe wird erfindungsgemäß dadurch gelöst, daß das mit dem Spannhebel gelenkig verbundene Spannmittel gegen ein Widerlager spannbar ist, wobei das Wiederlager ein in eine bogenförmige Führungsbahn eingreifendes Führungselement aufweist, und nach Lösen des Spannmittels dasselbe entlang der Führungsbahn aus der vertikalen Spannstellung in eine Freigabestellung schwenkbar ist.

Nach einer bevorzugten Ausführungsform ist bei einem als Spannschraube ausgebildeten Spannmittel eine entlang der Spannschraube verschraubbare Mutter gegen das Widerlager spannbar, wobei die Führungsbahn als Kulisse ausgebildet ist, in die das als Führungsbolzen ausgebildete Führungselement, welches am Widerlager befestigt ist, eingreift.

Zweckmäßig weist die Führungsbahn zur Begrenzung der Schwenkbewegungen der Spannschraube einen Anschlag auf. Vorteilhaft ist auch die Längsbewegung der Spannschraube durch einen Anschlag begrenzt.

Eine bevorzugte Ausführungsform der Erfindung ist in der Zeichnung dargestellt, wobei Fig. 1 die Befestigungseinrichtung für den Konverterboden in der Spannstellung zeigt; Fig. 2 gibt einen Schnitt nach der Linie 11-11 in Fig. 1 wieder und die Fig. 3 und 4 zeigen aufeinanderfolgende Positionen der Spannschraube und des Spannhebels in der Freigabestellung.

Der mit 1 bezeichnete Konverterboden ist mit Spannhebeln 2 und Spannschrauben 3 an einer am Konvertermantel 4 befestigten Stützkonstruktion 5 befestigt. Die Spannschraube 3 ist mit dem Spannhebel 2 durch einen Gelenkbolzen 6 gelenkig verbunden und mit ihrem Gewindeschaft durch ein Widerlager 7 mit Spiel geführt. Die Spannschraube ist mit der Mutter 8 gegenüber dem Widerlager 7 spannbar. An dem Widerlager 7 sind beiderseits Führungsbolzen 9, 9' vorgesehen, die in den an der Stützkonstruktion 5 befestigten Schlitz- bzw. Kulissenführungen 10, 10' gleitbar sind.

In den Fig. 1 und 2 ist die Spannmutter 8 gegen das Widerlager 7 angezogen, wobei sich die Spannschraube 3 in vertikaler Stellung befindet und das vordere Ende des Spannhebels 2 gegen den Konverterboden 1 anliegt. Zum Lösen des Konverterbodens wird die Mutter 8 gelöst, wobei sich der Spannhebel 2 lockert. Hierauf kann die Spannschraube 3 in die in Fig. 3 dargestellte Stellung geschwenkt werden, wobei die Bolzen 9; 9' in den Schlitzführungen 10, 10' geführt werden.

In Fig. 4 ist die zweite Position der Freigabestellung gezeigt, bei der durch Anziehen der Mutter 8 der Spannhebel 2 aus der in der Stützkonstruktion 5 befindlichen Öffnung 11 herausgezogen wird, wobei seine Unterseite auf einer Gleitfläche 12 gleitet.

Das Einsetzen und Befestigen des Konverterbodens 1 geschieht in umgekehrter Reihenfolge. Zweckmäßig ist die Schlitzführungzur Begrenzung der Schwenkbewegung mit Anschlägen 13, 13' versehen. Um rasch die richtigen Positionen des Spannhebels einstellen zu können, kann auch die Spannschraube Anschläge 14, 14' zur Begrenzung ihrer Längsbewegung aufweisen.

Die dargestellte Konverterbodenbefestigungseinrichtung kann in verschiedener Weise modifiziert werden; so wäre es z.B. möglich, anstelle der Führungsbolzen 9, 9' den Gelenkbolzen 6 als Führungsbolzen auszubilden und diesen in einer an der Stützkonstruktion 5 vorgesehenen Führungsbahn zu führen.

## Patentansprüche

1. Konverter mit einem abnehmbaren Boden (1), der mittels einer Anzahl um seinen Umfang angeordneter, wippenförmig ausgebildeter Spannhebet (2) an dem Konvertermantel (4) bzw. an einer damit verbundenen Stützkonstruktion (5) befestigt ist, wobei die Spannhebel aus der bzw. in die Eingriffsstellung mit dem Boden (1) verschiebbar sind und die dem Konvertermantel zugewandten Enden der Spannhebel gegen den Konvertermantel bzw. gegen die Stützkonstruktion durch Spannmittel' (3), insbesondere Spannschrauben abgestützt sind, dadurch gekennzeichnet, daß das mit dem Spannhebel gelenkig verbundene Spannmittel (3) gegen ein Widerlager (7) spannbar ist, wobei das Widerlager ein in eine bogenförmige Führungsbahn (10, 10') eingreifendes Führungselement (9, 9') aufweist, und nach Lösen des Spannmittels dasselbe entlang der Führungsbahn aus der vertikalen Spannstellung in eine Freigabestellung schwenkbar ist.

2. Konverter nach Anspruch 1, dadurch gekennzeichnet, daß bei einem als Spannschraube (3) ausgebildeten Spannmittel eine entlang der Spannschraube verschraubbare Mutter (8) gegen das Widerlager (7) spannbar ist, wobei die Führungsbahn (10, 10') als Kulisse ausgebildet ist, in die das als Führungsbolzen (9, 9') ausgebildete Führungseiement, welches am Widerlager befestigt ist, eingreift.

3. Konverter nach Anspruch 1 oder 2, dadurch gekennzeichnet, daß die Führungsbahn (10) zur Begrenzung der Schwenkbewegungender Spannschraube (3) einen Anschlag (13, 13') aufweist.

4. Konverter nach den Ansprüchen 1 bis 3, dadurch gekennzeichnet, daß auch die Längsbewegung der Spannschraube (3) durch einen Anschlag (14, 14') begrenzt ist.

## Revendications

1. Convertisseur à fond amovible (1) qui, par l'intermédiaire d'un certain nombre de leviers de serrage (2) en forme de bascules, répartis à son pourtour, est fixé à l'enveloppe (4) du convertisseur ou à une construction d'appui (5) reliée à celle-ci, les leviers de serrage pouvant être déplacés par translation vers ou à partir de leur position de coopération avec le fond, les extrémités des leviers de serrage, orientées vers le'enveloppe du convertisseur, étant appuyées contre l'enveloppe du convertisseur ou contre la construction d'appui à l'aide d'un moyen de serrage (3), en particulier de vis de serrage, caractérisé en ce que le moyen de serrage (3) relié à articulation au levier de serrage est susceptible d'être serré contre un appui (7), celui-ci présentant un élément de guidage (9, 9') s'engageant dans une voie de guidage en forme d'arc (18') et, après libération du moyen de serrage, celui-ci pouvant pivoter-le long de la voie de guidage, de la position verticale de serrage à une position de libération.

2. Convertisseur suivant la revendication 1, caractérisé en ce qu'avec un moyen de serrage conformé en vis de serrage (3), on a prévu un écrou (8) susceptible d'être vissé, le long de la vis de serrage, contre l'appui (7), la voie de guidage (10, 10') étant conformée en coulisse dans laquelle pénètre l'élément de guidage conformé en boulon de guidage, lequel est fixé à l'appui.

3. Convertisseur suivant l'une quelconque des revendications 1 et 2, caractérisé en ce que la voie de guidage ( 10) présente une butée (13, 13') pour limiter le mouvement de pivotement de la vis de serrage (3).

4. Convertisseur suivant les revendications 1 à 3, caractérisé en ce que le mouvement longitudinal de la vis de serrage (3) est limité, lui aussi, par une butée (14, 14').

## Claims

1 Converter having a removable bottom (1) which is fastened to the converter jacket (4) or to a supporting construction (5) connected therewith, by means of a number of clamping levers (2) arranged about its circumference and designed in a rocker-shaped manner, the clamping levers being displaceable out of and into the engagement position with the bottom (1) and the ends of the clamping levers that face the converter jacket being supported relative to the converter jacket or to the supporting construction by clamping means (3), in particular clamping screws, characterised in that the clamping means (3) articulately connected with the clamping lever is clampable against an abutment (7), which abutment comprises a guiding element (9, 9') engaging in an arcuate guideway (10, 10') and, after release of the clamping means, the latter is pivotable along the. guideway from the vertical clamping position into a release position.

2. Converter according to claim 1, characterised in that, with one of the clamping means designed as a clamping screw (3), a nut (8) capable of being bolted along the clamping screw is clampable against the abutment (7), the guideway (10, 10') being designed as a link, into which the guiding element designed as a guiding pin (9, 9') which is fastened to the abutment engages.

3. Converter according to claim 1 or 2, characterised in that the guideway (10)-comprises a stop (13, 13') for delimiting the pivotal movements of the clamping screw (3).

4. Converter according to claims 1 to 3, characterised in that also the longitudinal movements of the clamping screw (3) are delimited by a stop (14, 14').
